# EUROPÄISCHE PATENTSCHRIFT

(11) **EP 1 469 498 B1**
(45) Veröffentlichungstag und Bekanntmachung des Hinweises auf die Patenterteilung: **03.05.2006**
(21) Anmeldenummer: 04003882.0
(22) Anmeldetag: 20.02.2004
(51) Int. Cl.: H01H 51/08

(54) **Schrittschaltwerk**
Stepping mechanism
Mécanisme pas à pas

(30) Priorität: 14.04.2003 DE 10317118
(43) Veröffentlichungstag der Anmeldung: 20.10.2004
(73) Patentinhaber: SIEMENS AKTIENGESELLSCHAFT, 80333 München (DE)
(72) Erfinder: Göttler, Richard, 93077 Bad Abbach (DE)

(56) Entgegenhaltungen:
- DE-A- 3 519 546
- DE-B- 1 260 208

## Beschreibung

Die Erfindung betrifft ein Schrittschaltwerk für ein elektromagnetisches Schrittschaltrelais mit einem Gehäuse, mit einem eine Spule und einen Klappanker aufweisenden Magnetsystem, mit einem mit dem Klappanker vorzugsweise direkt zusammenwirkenden Schaltstößel und mit einem mit diesem zusammenwirkenden Schaltrad, welches in mehreren definierten Schaltpositionen einrastbar ist. Ein derartiges Schrittschaltwerk ist beispielsweise aus der DE 35 19 546 C2 bekannt.

Schrittschaltwerke werden üblicherweise in Stromstoßschaltern verwendet, wobei ein eine Anzahl Kontaktelemente betätigendes Schaltrad in definierten Schaltpositionen einrastbar und lediglich in einer Richtung drehbar ist. Um die geforderten Schaltfunktionen zu erfüllen, weist das Schrittschaltwerk dabei eine Mehrzahl beweglicher, insbesondere federnder Funktionselemente auf. Hierdurch ist eine aufwändige Konstruktion des Schrittschaltwerkes gegeben.

Der Erfindung liegt die Aufgabe zugrunde, ein Schrittschaltwerk für ein elektromagnetisches Schrittschaltrelais anzugeben, welches konstruktiv besonders einfach, insbesondere mit einer geringen Teilezahl, sowie besonders montagefreundlich aufgebaut ist.

Diese Aufgabe wird erfindungsgemäß gelöst durch ein Schrittschaltwerk mit den Merkmalen des Anspruchs 1. Dieses Schrittschaltwerk ist in einem Gehäuse eines elektromagnetischen Schrittschaltrelais angeordnet und weist ein Magnetsystem mit einer Spule und einem Klappanker auf. Durch den Klappanker ist ein Schaltstößel betätigbar, welcher wiederum mit einem Schaltrad zusammenwirkt, das in eine Mehrzahl definierter Schaltpositionen einstellbar ist. Mit dem Schaltstößel sowie mit dem Schaltrad wirkt ein Federelement zusammen, welches als Blattfeder oder als Stabfeder, d.h. ähnlich einer Blattfeder, jedoch mit rundem Querschnitt, ausgebildet ist. Das Federelement weist drei Schenkel auf, welche bevorzugt in unbelastetem Zustand jeweils zumindest annähernd gerade sind. Abweichend hiervon können die Schenkel jedoch beispielsweise auch gebogen sein und ineinander übergehen, so dass die Blattfeder insgesamt einen gebogenen Verlauf hat. In jedem Fall beaufschlagt der erste Schenkel bzw. der erste Abschnitt des Federelementes den Schaltstößel mit einer Kraft, wodurch dieser vorzugsweise sowohl an das Schaltrad angedrückt wird als auch den Klappanker in Richtung der von der Spule abgehobenen Position belastet. Der mittlere Schenkel bzw. mittlere Abschnitt des Federelementes ist im Gehäuse des Schrittschaltrelais gelagert. An den mittleren Schenkel bzw. Abschnitt schließt sich ein dritter Schenkel bzw. Abschnitt des Federelementes an, welcher mit dem Schaltrad zusammenwirkt. Der dritte Schenkel erfüllt hierbei vorzugsweise mehrere Funktionen: Zum einen greift er an dem Schaltrad, insbesondere an einer Zahnung des Schaltrades, derart an, dass dieses in den definierten Schaltpositionen gehalten wird, insbesondere ein Zurückdrehen entgegen der vorgesehenen Drehrichtung verhindert ist. Zum anderen übt das Federelement auf das Schaltrad, sofern dieses aus einer definierten Schaltposition heraus nur geringfügig, d.h. nicht bis zur nächstfolgenden definierten Schaltposition, verdreht ist, eine rückstellende Kraft aus. Die Rücklaufsperrfunktion des Federelementes ist insofern in geringen Winkelbereichen zwischen benachbarten Schaltpositionen aufgehoben, um undefinierte Zwischenstellungen des Schaltrades zu vermeiden.

Der Betätigungsweg des dritten, mit dem Schaltrad, insbesondere dessen Zahnung, zusammenwirkenden Federschenkels ist typischerweise geringer als der Betätigungsweg des ersten Federschenkels, mittels dem der Klappanker von der Spule des Magnetsystems abhebbar ist. Entsprechend diesen unterschiedlichen Anforderungen an die Federwege ist der erste Schenkel bevorzugt länger als der dritte Schenkel des Federelementes.

Der erste Schenkel greift dabei vorzugsweise an einem an den Schaltstößel angeformten, von der Spule wegweisenden Betätigungsarm an. Durch die Kopplung des ersten Schenkels des Federelementes mit einem von der Haupterstreckungsrichtung des Stößels einen zumindest annähernd rechten Winkel einschließenden Betätigungsarm ist nicht nur ein ausreichender Betätigungsweg des Stößels gegeben, sondern dieser auch mit einer Kraft beaufschlagt, welche ihn radial zum Schaltrad drückt. Der Schaltstößel wirkt vorzugsweise mit derjenigen Zahnung des Schaltrades direkt zusammen, welche auch mit dem dritten Federschenkel zusammenwirkt und dabei die oben beschriebene Rücklaufsperrfunktion sowie Rückstellfunktion sicherstellt. Ein günstiges Verhältnis sowohl der einzelnen Betätigungswege als auch Betätigungskräfte ist gegeben, wenn der erste Schenkel des Federelementes mit dessen drittem Schenkel einen Winkel von mindestens 30° und maximal 150°, insbesondere von mindestens 60° und maximal 120°, einschließt.

Nach einer bevorzugten Weiterbildung ist die Kraft, welche der erste Schenkel des Federelementes auf den Schaltstößel ausübt, einstellbar, indem an diesem, insbesondere an dem Betätigungsarm des Schaltstößels, mehrere Kopplungsstellen zum Einspannen des Federschenkels vorgesehen sind. Das Federelement ist vorzugsweise aus Metall gefertigt. Im Fall einer Ausbildung als Blattfeder mit einem flachen rechteckigen Querschnitt beträgt dessen Stärke vorzugsweise mindestens 0,05 mm und maximal 0,5 mm, insbesondere 0,1 mm bis 0,2 mm. Bei einer Fertigung des Federelementes aus Kunststoff sind aufgrund des thermischen Umfeldes und der mechanischen Dauerbelastung erhöhte Anforderungen an die Fließ- und Setzeigenschaften zu beachten.

Nach einer besonders bevorzugten Weiterbildung ist ein sogenannter Überdrehschutz, vorzugsweise in Form eines mit dem Schaltrad direkt zusammenwirkenden Sicherungsarmes des Schaltstößel vorgesehen, welcher verhindert, dass das Schaltrad bei einem Schaltvorgang durch den Schaltstößel zu weit gedreht wird.

Das Federelement weist nach einer bevorzugten Weiterbildung einen von der Ausbildung eines angrenzenden Abschnittes der Federschenkel abweichenden Schenkelabschnitt auf, welcher vorzugsweise als Kerbe oder Einschnürung ausgebildet ist und der gezielten Beeinflussung der Federkennlinie dient. Durch unterschiedliche Schenkelabschnitte bei verschiedenen Federelementen kann auf einfache Weise die Federkennlinie eines Schrittschaltwerkes entsprechend den Anforderungen, insbesondere der gewünschten Auslösecharakteristik, gewählt werden. Da der in verschiedenen Varianten ausgebildete Schenkelabschnitt in erster Linie der genauen Einstellung der zwischen dem Federelement und dem Schaltstößel wirkenden Kräfte dient, während die Beeinflussung der Kräfte zwischen dem Federelement und dem Schaltrad höchstens von nachgeordneter Bedeutung ist, befindet sich der modifizierte Schenkelabschnitt bevorzugt zwischen einem im Gehäuse eingespannten Abschnitt des Federelementes und der Kopplungsstelle zwischen dem ersten Federschenkel und dem Schaltstößel.

Der Vorteil der Erfindung liegt insbesondere darin, dass ein als Multifunktionselement gestaltetes Federelement in einem Schrittschaltrelais sowohl einen Schaltstößel und ein Schaltrad direkt als auch einen Klappanker indirekt mit einer Kraft beaufschlagt, wobei das Schaltrad in definierten Schaltpositionen gehalten ist und durch eine Rücklaufsperrfunktion gesichert ist.

Mehrere Ausführungsbeispiele der Erfindung werden nachfolgend anhand einer Zeichnung näher erläutert. Hierin zeigen:
- FIG 1, FIG 2: in verschiedenen perspektivischen Darstellungen ein Schrittschaltwerk in einer ersten Schaltposition,
- FIG 3: das Schrittschaltwerk in einer zweiten Schaltposition,
- FIG 4a, FIG 4b: das Schrittschaltwerk in der Schaltposition nach FIG 3 in verschiedenen Schnittdarstellungen,
- FIG 5: das Schrittschaltwerk in perspektivischer Darstellung in einer dritten Schaltposition,
- FIG 6a, FIG 6b: das Schrittschaltwerk in Schaltposition nach FIG 5 in verschiedenen Querschnittsdarstelllungen,
- FIG 7: das Schrittschaltwerk in perspektivischer Darstellung in einer vierten Schaltposition,
- FIG 8a, FIG 8b: das Schrittschaltwerk in Schaltposition nach FIG 7 in verschiedenen Querschnittsdarstellungen,
- FIG 9: das Schrittschaltwerk in perspektivischer Darstellung in einer fünften Schaltposition,
- FIG 10, FIG 11: ein elektromagnetisches Schrittschaltrelais mit dem Schrittschaltwerk in verschiedenen Schaltzuständen jeweils in eine Querschnittsdarstellung,
- FIG 12, FIG 13: in perspektivischen Darstellungen das Schrittschaltrelais nach FIG 10 und FIG 11,
- FIG 14: in perspektivischer Darstellung eine weitere Ausführungsform eines elektromagnetischen Schrittschaltrelais mit einem Schrittschaltwerk,
- FIG 15a, FIG 15b: ein Federelement eines Schrittschaltwerkes in perspektivischer Darstellung bzw. Querschnittsdarstellung,
- FIG 16a, FIG 16b: ein elektromagnetisches Schrittschaltrelais in einer weiteren Ausführungsform mit einem Schrittschaltwerk in ver- schiedenen Schaltzuständen jeweils in Querschnittsdarstellung,
- FIG 17: das Schrittschaltrelais in Schaltposition nach FIG 16b in perspektivischer Darstellung,
- FIG 18a, FIG 18b: einen Schaltstößel des Schrittschaltwerkes nach FIG 16a und FIG 16b,
- FIG 19a bis 19c: in verschiedenen Ansichten ein Federelement des Schrittschaltrelais nach FIG 16a und FIG 16b, und
- FIG 20a bis 20c: ein weiteres Ausführungsbeispiel eines Federelementes für das Schrittschaltrelais nach FIG 16a und FIG 16b.

Einander entsprechende Teile sind in allen Figuren mit den gleichen Bezugszeichen versehen.

Die FIG 1 und 2 zeigen ein Schrittschaltwerk 1 eines hier nicht weiter dargestellten Schrittschaltrelais zur Fernsteuerung von Stromkreisen. Das Schrittschaltwerk 1 weist ein L-förmiges Magnetjoch 2 mit einem ersten kürzeren L-Schenkel 3 und einem zweiten längeren L-Schenkel 4 auf. Auf dem ersten L-Schenkel 3 ist parallel zum zweiten L-Schenkel 4 ein Kern 5 angeordnet, welcher von einer Spule 6 umgeben ist. Endseitig des zweiten Schenkels 4 ist mit diesem ein Klappanker 7 beweglich verbunden. Auf der dem zweiten Schenkel 4 abgewandten Seite des Klappankers 7 ist mit diesem ein Schaltstößel 8 verbunden, wobei der Schaltstößel 8 relativ zum Klappanker 7 zumindest geringfügig schwenkbeweglich ist. Im Wesentlichen ist der Schaltstößel 8 parallel zum Kern 5 und zur Spule 6 sowie zum zweiten L-Schenkel 4 ausgerichtet. Der Schaltstößel 8 wirkt direkt zusammen mit einer Zahnung 9 eines Schaltrades 10. Die Zahnung 9 ist dabei achtfach gezahnt, entsprechend acht definierten, um jeweils 45° verdrehten Schaltstellungen des Schaltrades 10. In der Darstellung nach FIG 1 ist das Schaltrad 10 nach rechts in Drehrichtung D drehbar. Der Zahnung 9 des Schaltrades 10 benachbart weist dieses eine Konturscheibe 11 auf, an der ein Federband 12 anliegt, welches eine Schaltbrücke 13 betätigt. Mit einer in FIG 2 sichtbaren Kulissenführung 14 der Konturscheibe 11 ist des Weiteren ein Schaltstellungsanzeiger 15 verbunden.

In das in den FIG 1 und 2 nicht dargestellte Gehäuse, in welchem sich das Schrittschaltwerk 1 befindet, ist ein Federelement 16 eingespannt, wobei zur Fixierung im Gehäuse eine Aussparung 17 im Federelement 16 vorgesehen ist. Das in den FIG 15a und 15b isoliert dargestellte Federelement 16 ist als Blattfeder ausgebildet und weist einen ersten Federschenkel 18, einen zweiten, mittleren Federschenkel 19 und einen dritten Federschenkel 20 auf. Der mittlere Federschenkel 19 ist relativ zum Magnetjoch 2 fixiert, während der erste Federschenkel 18 mit dem Schaltstößel 8 und der dritte Federschenkel 20 mit dem Schaltrad 10 jeweils direkt zusammenwirkt. Dabei ist der erste Federschenkel 18 an einem Betätigungsarm 21 angelenkt, welcher als Teil des Schaltstößels 8 im Wesentlichen rechtwinklig zu dessen Haupterstreckungsrichtung ausgerichtet ist. Der erste Federschenkel 18 ist wahlweise zwischen zwei von drei Zapfen 22, welche eine Kopplungsstelle bilden, eingespannt. Durch die Wahl der Kopplungsstelle 22 ist die Krafteinwirkung des Federelementes 16 auf den Schaltstößel 8 justierbar.

Durch die außermittige Anlenkung des Federelementes 16 am Schaltstößel 8 wird auf diesen in jedem Fall derart ein Drehmoment ausgeübt, dass der Schaltstößel 8 gegen das Schaltrad oder die Schaltwelle 10 gedrückt wird. Zugleich ist der Schaltstößel 8 durch das Federelement 16 mit einer Kraft belastet, welche den Klappanker 7 vom Kern 5 der Spule 6 abhebt. Ein zusätzliches Federelement, welches den Klappanker 7 in der in FIG 1 und FIG 2 dargestellten abgehobenen Position hält, ist somit nicht erforderlich.

Der dem ersten Federschenkel 18 gegenüberliegende dritte Federschenkel 20 übt ebenfalls eine Mehrfachfunktion aus. In der in den FIG 1 und 2 dargestellten Schaltposition liegt der dritte Federschenkel 20 eben an einer Zahnflanke 23 der Zahnung 9 des Schaltrades 10 an. Ein Zurückdrehen des Schaltrades 10 entgegen der vorgesehenen Drehrichtung D ist nicht möglich, da in diesem Fall der dritte Federschenkel 20 endseitig an einer Stirnflanke 24 der Zahnung 9 anschlagen würde. Zusätzlich zu dieser Rücklaufsperrfunktion des mit der Zahnung 9 zusammenwirkenden dritten Federschenkels 20 ist in beschränktem Maß eine Haltefunktion bereits durch die Reibungskraft zwischen dem dritten Federschenkel 20 und dem Schaltrad 10 gegeben.

Während des Schaltvorgangs des Schrittschaltwerks 1 wird das Schaltrad 10 um insgesamt 45° gedreht. Der Schaltvorgang wird nachfolgend anhand der FIG 3 bis 9 näher erläutert. In Relation zu der in FIG 1 und FIG 2 dargestellten Schaltposition ist in der Schaltposition nach FIG 3 der Klappanker 7 um 3° aus der Nullstellung geschwenkt. Der Schaltstößel 8 berührt dabei die Zahnung 9 des Schaltrades 10, welches um 15° relativ zur Nullstellung nach FIG 1 verdreht ist. Der dritte Federschenkel 20 ist durch die Verdrehung der Zahnung 9 in Richtung zum ersten L-Schenkel 3, in der Darstellung nach unten, ausgelenkt und übt somit im Vergleich zur Schaltposition nach FIG 1 und FIG 2 eine größere Kraft auf das Schaltrad 10 aus. Hierbei berührt der dritte Federschenkel 20 lediglich eine Zahnkante 25 zwischen einer Zahnflanke 23 und einer Stirnflanke 24. Wie insbesondere aus den FIG 3 und 4a hervorgeht, entsteht somit ein Drehmoment auf das Schaltrad 10 entgegen der Drehrichtung D. Bei einer Unterbrechung der Stromzufuhr zur Spule 6 in der in den FIG 3, 4a, 4b dargestellten Schaltposition würde das Schaltrad 10 durch die Einwirkung des dritten Federschenkels 20 des Federelementes 16 wieder in die in FIG 1 und 2 dargestellte Ausgangsposition überführt werden. Gleichzeitig würde das Federelement 16 auch den Klappanker 7 in die in FIG 1 und 2 dargestellte Nullstellung zurückbewegen. Damit stellt das Federelement 16 sicher, dass das Schaltrad 10 und damit auch die Schaltbrücke 13, etwa bei einem zu kurzen Betätigungsimpuls, welcher die Spule 6 mit Strom versorgt, nicht in einer undefinierten Zwischenstellung, wie beispielsweise der in den FIG 3 bis 4a dargestellten Position verbleiben kann. Das Schaltrad 10 kann sich somit um höchstens weniger als 45° entgegen der Drehrichtung D drehen.

In der Schaltposition nach den FIG 5, 6a, 6b ist der Klappanker 7 durch die Spule 6 weiter angezogen und um insgesamt 4° aus der Nullstellung verschwenkt. Das Schaltrad 10 ist dabei um insgesamt 25° relativ zur in den FIG 1 und 2 dargestellten Ausgangslage verdreht. Wie insbesondere aus einem Vergleich der FIG 5 mit der FIG 3 deutlich wird, ist der dritte Federschenkel 20 nunmehr nochmals weiter ausgelenkt, so dass eine nochmals größere Kraft auf die Zahnung 9 wirkt. Die Krafteinwirkung des Federelementes 16 auf das Schaltrad 10 nimmt also mit dessen zunehmender Drehung zu. Zu Beginn des Schaltvorgangs, in der in den FIG 1 und 2 dargestellten Schaltposition ist die Haltekraft des dritten Federschenkels 20 auf das Schaltrad 10 relativ gering. Somit ist der Klappanker 7, welcher hier noch relativ weit vom Kern 5 und der Spule 6 beabstandet ist, leicht aus der Nullstellung heraus bewegbar. Dies ist von besonderer Bedeutung, da die magnetische Kraft auf den Klappanker 7 umso geringer ist, je weiter dieser vom Kern 5 beabstandet ist. Mit zunehmender Annäherung des Klappankers 7 an den Kern 5 spielt dagegen die Reibungskraft zwischen dem Federelement 16 und dem Schaltrad 10 eine abnehmende Rolle. Im Gegensatz hierzu ist die Rückstellkraft, welche entgegen der Drehrichtung D wirkt, von zunehmender Bedeutung. Die Rückstellkraft auf das Schaltrad 10 ist in der in den FIG 5, 6a, 6b dargestellten Schaltposition gegenüber der in den FIG 3, 4a, 4b dargestellten Schaltposition erhöht, da der dritte Federschenkel 20 weiter ausgelenkt ist und somit eine größere Federkraft ausübt. Dies bedeutet, dass auch bei einem relativ langen Fehlimpuls, welcher die Schaltwelle 10 beispielsweise um 25° verdreht, immer noch eine Rückstellung des Schaltrades 10 und damit auch der Schaltbrücke 13 in die Nullstellung gewährleistet ist.

In der in den FIG 7, 8a, 8b dargestellten Schaltposition ist der Klappanker 7 um 6,5° aus der Nullstellung geschwenkt und das Schaltrad 10 um insgesamt 35° verdreht. Die durch das Schaltrad 10 mittels des Federbandes 12 betätigte, in der Darstellung nach unten verlagerte Schaltbrücke 13 hat nunmehr einen nicht weiter dargestellten Kontakt geschlossen. Im Vergleich zu den in den FIG 1 bis 6b dargestellten Schaltpositionen liegt an dem dritten Federschenkel 20 in der in FIG 7 dargestellten Schaltposition die nächstfolgende Zahnflanke 23 und/oder Stirnflanke 24 an. Ein Zurückdrehen des Schaltrades 10 entgegen der Drehrichtung D in die in FIG 1 und 2 dargestellte Ausgangsposition ist somit durch das zusammen mit der Zahnung 9 des Schaltrades 10 als Rücklaufsperre wirkende Federelement 16 blockiert. Wird in der in den FIG 7, 8a, 8b dargestellten Schaltposition die Stromzufuhr zur Spule 6 unterbrochen, d.h. der Schaltimpuls beendet, so wird der Klappanker 7 durch die Kraft des Federelementes 16 auf den Stößel 8 in die Nullstellung zurückbewegt, wobei der Schaltstößel 8 bei abgehobenem, d.h. in Nullstellung befindlichem Klappanker 7 aufgrund des vom Federelement 16 über die außermittige Kopplungsstelle 22 ausgeübten Drehmomentes wiederum an eine Zahnflanke 23 angedrückt wird.

In der in FIG 9 dargestellten Schaltposition befindet sich das Schrittschaltwerk 1, solange die Energieversorgung der Spule 6 aufrechterhalten bleibt. Die sichere Funktion des Gerätes ist auch im Fall von Dauerlast gegeben. Die Schaltposition der Schaltbrücke 13 hat sich dabei im Vergleich zu der in den FIG 7, 8a, 8b dargestellten Schaltposition nicht geändert. Der Klappanker 7 liegt am Kern 5 an; das Schaltrad 10 ist um insgesamt 45° verdreht. Der dritte Federschenkel 20 des Federelementes 16 übt ein Kraft analog der in FIG 1 dargestellten Schaltposition auf das Schaltrad 10 aus. Die Rücklaufsperre ist somit aktiv. Das Schaltrad 10 verbleibt in der in FIG 9 dargestellten Schaltposition, wenn die Stromzufuhr zur Spule 6 unterbrochen wird und damit der Klappanker 7 vom Kern 5 abhebt. Nach einem weiteren Schaltvorgang des Schrittschaltwerkes 1 mit weiterer Drehung des Schaltrades 10 um nochmals 45° befindet sich das Schrittschaltwerk 1 wieder in der in FIG 1 dargestellten Schaltposition.

Die FIG 10 bis 13 zeigen ein Schrittschaltrelais 26 mit einem Schrittschaltwerk 1 nach den FIG 1 bis 9 in verschiedenen Schaltzuständen. Dabei entspricht der Schaltzustand nach den FIG 10, 12, 13 dem Schaltzustand nach den FIG 1 und 2, während der Schaltzustand nach FIG 11 dem Schaltzustand nach FIG 9 entspricht. Das Schrittschaltrelais 26 ist als Reiheneinbaugerät ausgebildet, welches ein Gehäuse 27 aufweist, das mittels einer Haltevorrichtung 28 auf eine nicht dargestellte Tragschiene aufschnappbar ist. Die Schaltbrücke 13 ist verbindbar mit zwei Festkontakten 29, welche jeweils mit einer Klemme 30 verbunden sind. Zwei weitere Klemmen 31 sind zum elektrischen Anschluss der Spule 6 vorgesehen. Der Schaltstößel 8 ragt durch eine Öffnung 32 auf einer der Haltevorrichtung 28 gegenüberliegenden Betätigungsseite 33 des Gehäuses 27, so dass das Schrittschaltwerk 1 auch manuell betätigbar ist. Die Position des Schaltstellungsanzeigers 15 und damit auch der Schaltbrücke 13 ist durch ein der Öffnung 32 benachbartes Fenster 34 sichtbar.

Eine weitere Ausführungsform des Schrittschaltrelais 26 ist in FIG 14 dargestellt. Der Aufbau des Schrittschaltwerkes 1 entspricht dabei weitgehend dem Ausführungsbeispiel nach den FIG 1 bis 13. Abweichend hiervon ist jedoch das Schrittschaltrelais 26 nach FIG 14 als kombinierter Öffner/Schließer mit zwei Schaltbrücken 13 ausgebildet. Beide Schaltbrücken 13 werden gleichzeitig mit einer einzigen Spule 6 geschaltet. Ein zentraler Schaltstößel 8 betätigt zwei parallel zueinander auf einer gemeinsamen Achse angeordnete Schalträder 10 mit deckungsgleichen Konturscheiben 11.

Die FIG 15a und 15b zeigen das als Multifunktionsfeder dienende Federelement 16, welches in identischer Form sowohl im Ausführungsbeispiel nach den FIG 1 bis 13 als auch im Ausführungsbeispiel nach FIG 14 zum Einsatz kommt. Im dargestellten Ausführungsbeispiel ist das Federelement 16 als Blattfeder aus einem Federband aus Metall, vorzugsweise x12CrNi oder Messingband wie CuSn6, mit einer Stärke s von 0,1 mm bis 0,2 mm gefertigt. Die äußeren Federschenkel 18,20 des in den FIG 15a und 15b im unbelasteten Zustand dargestellten Federelementes 16 schließen einen Winkel α von weniger als 90° ein. Die Länge L1 des ersten Federschenkels 18 beträgt mehr als das Doppelte der Länge L3 des dritten Federschenkels 20, jedoch weniger als die Länge L2 des zweiten Federschenkels 19. Mit dieser Geometrie ist das Federelement 16 bei Bereitstellung sämtlicher beschriebener Funktionen problemlos in das Gehäuse 27 integrierbar, wobei auch mit zusätzlich eingebauten Funktionselementen, insbesondere dem Schaltstellungsanzeiger 15, eine einfache Montage ermöglicht ist.

Ein weiteres Schrittschaltrelais 26 mit einer besonders bevorzugten Ausführungsform eines Schrittschaltwerkes 1 ist in den FIG 16a bis 17 dargestellt. Hierbei ist, wie in den FIG 18a und 18b näher dargestellt, der Schaltstößel 8 im Vergleich zu den oben beschriebenen Ausführungsformen nach den FIG 1 bis 15b modifiziert. Des Weiteren sind die Lagerung des Federbandes 12 im Gehäuse 27 sowie, wie insbesondere aus den FIG 19a bis 19c ersichtlich, die Form und die Einspannung des Federelementes 16 geändert. Eine weitere, besonders vorteilhafte Ausführungsform eines für das Schrittschaltrelais 26 nach den FIG 16a bis 17 geeigneten Federelementes 16 zeigen die FIG 20a bis 20c.

Der Schaltstößel 8 weist in der Ausführungsform nach den FIG 18a und 18b einen Überdrehschutz 35 in Form eines etwa rechtwinklig zur Erstreckungsrichtung des Schaltstößels 8, parallel zum Betätigungsarm 21 angeordneten Sicherungsarmes auf. Der Sicherungsarm oder Überdrehschutz 35 schlägt bei der Beendigung der durch den Schaltstößel 8 bewirkten Drehung des Schaltrades 10 an dessen Zahnung 9 an und verhindert somit ein Weiterdrehen des Schaltrades 10 nach Abschluss des Schaltvorgangs. Die entsprechende Schaltposition des Schrittschaltwerkes 1 ist in den FIG 16b und 17 dargestellt. Im Übrigen hat der Überdrehschutz 35 des damit gabelförmig ausgebildeten Schaltstößels 8 keinen Einfluss auf dessen anhand der Ausführungsbeispiele nach den FIG 1 bis 15b näher erläuterte Funktion.

Das in den FIG 19a bis 19c dargestellte Federelement 16, welches im Schrittschaltwerk 1 gemäß dem Ausführungsbeispiel nach den FIG 16a bis 17 eingesetzt ist, weist eine vom mittleren Federschenkel 19 rechtwinklig abknickende Haltenase 37 zur Fixierung im Gehäuse 27 auf. Gleiches gilt für eine weitere Ausführungsform des Federelementes 16 gemäß dem Ausführungsbeispiel nach den FIG 20a bis 20c. In diesem Fall ist jedoch die Federhärte durch einen auch als Kerbe oder Ausschnitt bezeichneten eingeschnürten Schenkelabschnitt 36 im Bereich zwischen dem ersten Federschenkel 18 und dem zweiten Federschenkel 19 reduziert. Das Federelement 16 nach den FIG 19a bis 19c ist gegen das Federelement 16 nach den FIG 20a bis 20c sowie weitere, nicht dargestellte Federelemente mit unterschiedlichen Federkennlinien austauschbar, so dass durch den Einsatz eines geeigneten Federelementes das Schaltverhalten des Schrittschaltrelais 26 einstellbar ist.

## Patentansprüche

1. Schrittschaltwerk für ein elektromagnetisches Schrittschaltrelais mit einem Gehäuse (27), mit einem eine Spule (6) und einen Klappanker (7) aufweisenden Magnetsystem, mit einem mit dem Klappanker (7) zusammenwirkenden Schaltstößel (8) und mit einem mit diesem zusammmenwirkenden Schaltrad (10), welches in mehreren definierten Schaltpositionen einrastbar ist, **gekennzeichnet durch** ein Federelement (16), welches als Blatt- oder Stabfeder mit drei Federschenkeln (18,19,20) ausgebildet ist, nämlich einem ersten, mit dem Schaltstößel (8) zusammenwirkenden Federschenkel (18), einem an diesen anschließenden im Gehäuse (27) fixierten mittleren Schenkel (19) und einem an diesen anschließenden, mit dem Schaltrad (10) zusammenwirkenden dritten Schenkel (20) .

2. Schrittschaltwerk nach Anspruch 1,
**dadurch gekennzeichnet , dass** die Federschenkel (18,19,20) in unbelastetem Zustand jeweils zumindest annähernd gerade sind.

3. Schrittschaltwerk nach Anspruch 2,
**dadurch gekennzeichnet , dass** der erste Schenkel (18) mit dem dritten Schenkel (20) einen Winkel (α) von mindestens 30° und maximal 150° einschließt.

4. Schrittschaltwerk nach einem der Ansprüche 1 bis 3,
**dadurch gekennzeichnet , dass** das Federelement (16) den Schaltstößel (8) sowohl an das Schaltrad (10) andrückt als auch mit einer den Klappanker (7) von der Spule (6) abhebenden Kraft beaufschlagt.

5. Schrittschaltwerk nach einem der Ansprüche 1 bis 4,
**dadurch gekennzeichnet , dass** der erste Schenkel (18) länger ist als der dritte Schenkel (20).

6. Schrittschaltwerk nach einem der Ansprüche 1 bis 5,
**dadurch gekennzeichnet , dass** der Schaltstößel (8) einen mit dem ersten Federschenkel (18) des Federelementes (16) zusammenwirkenden Betätigungsarm (21) aufweist.

7. Schrittschaltwerk nach einem der Ansprüche 1 bis 6,
**dadurch gekennzeichnet , dass** das Federelement (16) auf das Schaltrad (10) in einer zwischen den definierten Schaltpositionen befindlichen Position eine Rückstellkraft ausübt.

8. Schrittschaltwerk nach einem der Ansprüche 1 bis 7,
**dadurch gekennzeichnet , dass** der dritte Schenkel (20) des Federelementes (16) eine Zahnung (9) des Schaltrades (10) unter Bildung einer Rücklaufsperre kontaktiert.

9. Schrittschaltwerk nach Anspruch 8,
**dadurch gekennzeichnet , dass** zur Betätigung des Schaltrades (10) mittels des Schaltstößels (8) dieser die Zahnung (9) kontaktiert.

10. Schrittschaltwerk nach einem der Ansprüche 1 bis 9,
**dadurch gekennzeichnet , dass** mehrere alternativ wählbare Kopplungsstellen (22) zwischen dem Federelement (16) und dem Schaltstößel (8) vorgesehen sind.

11. Schrittschaltwerk nach einem der Ansprüche 1 bis 10,
**dadurch gekennzeichnet , dass** das Federelement (16) aus Metall gebildet ist.

12. Schrittschaltwerk nach einem der Ansprüche 1 bis 11,
**dadurch gekennzeichnet , dass** das Federelement (16) eine Stärke (s) von mindestens 0,05 mm und maximal 0,5 mm aufweist.

13. Schrittschaltwerk nach einem der Ansprüche 1 bis 12,
**dadurch gekennzeichnet , dass** das Federelement (16) einen die Federkennlinie beeinflussenden, von der Ausbildung eines angrenzenden Abschnittes der Federschenkel (18,19,20) abweichenden Schenkelabschnitt (36) aufweist.

14. Schrittschaltwerk nach einem der Ansprüche 1 bis 13,
**dadurch gekennzeichnet , dass** der Schaltstößel (8) einen mit dem Schaltrad (10) zusammenwirkenden Überdrehschutz (35) aufweist.

## Claims

1. Stepping mechanism for an electromagnetic stepping relay having a housing (27), having a magnet system which has a coil (6) and a hinged armature (7), having a switching plunger (8), which interacts with the hinged armature (7), and having a switching wheel (10), which interacts with said switching plunger (8) and can be latched into a plurality of defined switching positions, **characterized by** a spring element (16), which is in the form of a leaf spring or rod spring having three spring limbs (18, 19, 20), namely a first spring limb (18), which interacts with the switching plunger (8), a central limb (19), which adjoins said first spring limb (18) and is fixed in the housing (27), and a third limb (20), which adjoins said central limb (19) and interacts with the switching wheel (10).

2. Stepping mechanism according to Claim 1, **characterized in that** the spring limbs (18, 19, 20) are each at least approximately straight in the unloaded state.

3. Stepping mechanism according to Claim 2, **characterized in that** the first limb (18) encloses an angle (α) of at least 30° and at most 150° with the third limb (20).

4. Stepping mechanism according to one of Claims 1 to 3, **characterized in that** the spring element (16) both presses the switching plunger (8) against the switching wheel (10) and applies a force to it which lifts the hinged armature (7) off from the coil (6).

5. Stepping mechanism according to one of Claims 1 to 4, **characterized in that** the first limb (18) is longer than the third limb (20).

6. Stepping mechanism according to one of Claims 1 to 5, **characterized in that** the switching plunger (8) has an actuating arm (21) which interacts with the first spring limb (18) of the spring element (16).

7. Stepping mechanism according to one of Claims 1 to 6, **characterized in that** the spring element (16) exerts a resetting force on the switching wheel (10) in a position located between the defined switching positions.

8. Stepping mechanism according to one of Claims 1 to 7, **characterized in that** the third limb (20) of the spring element (16) makes contact with a toothed section (9) of the switching wheel (10) so as to form a rollback lock.

9. Stepping mechanism according to Claim 8, **characterized in that** the switching plunger (8) makes contact with the toothed section (9) for the purpose of actuating the switching wheel (10) by means of said switching plunger (8).

10. Stepping mechanism according to one of Claims 1 to 9, **characterized in that** a plurality of alternatively selectable coupling points (22) are provided between the spring element (16) and the switching plunger (8).

11. Stepping mechanism according to one of Claims 1 to 10, **characterized in that** the spring element (16) is formed from metal.

12. Stepping mechanism according to one of Claims 1 to 11, **characterized in that** the spring element (16) has a thickness (s) of a least 0.05 mm and at most 0.5 mm.

13. Stepping mechanism according to one of Claims 1 to 12, **characterized in that** the spring element (16) has a limb section (36) which influences the spring characteristic and differs from the formation of an adjoining section of the spring limbs (18, 19, 20).

14. Stepping mechanism according to one of Claims 1 to 13, **characterized in that** the switching plunger (8) has overrotation protection (35) which interacts with the switching wheel (10).

## Revendications

1. Mécanisme de commutation pas à pas destiné à un relais électromagnétique progressif, comprenant un boîtier (27), comprenant un système magnétique présentant une bobine (6) et une armature battante (7), comprenant un poussoir de commutation (8) coopérant avec l'armature battante (7), et comprenant une roue de commutation (10) coopérant avec le poussoir et pouvant s'enclencher dans plusieurs positions de commutation définies, **caractérisé par** un élément de ressort (16) qui est réalisé sous forme de ressort à lame ou ressort en forme de barre comprenant trois branches de ressort (18, 19, 20), à savoir une première branche de ressort (18), qui coopère avec le poussoir de commutation (8), une branche centrale (19) qui se raccorde à la précédente et est fixée dans le boîtier (27), et une troisième branche (20) qui se raccorde à la précédente et coopère avec la roue de commutation (10).

2. Mécanisme de commutation pas à pas selon la revendication 1, **caractérisé en ce que** les branches de ressort (18, 19, 20) sont chacune au moins approximativement rectilignes, dans l'état non chargé ou non sollicité.

3. Mécanisme de commutation pas à pas selon la revendication 2, **caractérisé en ce que** la première branche (18) fait avec la troisième branche (20), un angle (α) d'au moins 30° et au maximum de 150°.

4. Mécanisme de commutation pas à pas selon l'une des revendications 1 à 3, **caractérisé en ce que** l'élément de ressort (16) appuie aussi bien le poussoir de commutation (8) contre la roue de commutation (10), qu'il le sollicite avec une force soulevant l'armature battante (7) de la bobine (6).

5. Mécanisme de commutation pas à pas selon l'une des revendications 1 à 4, **caractérisé en ce que** la première branche (18) est plus longue que la troisième branche (20).

6. Mécanisme de commutation pas à pas selon l'une des revendications 1 à 5, **caractérisé en ce que** le poussoir de commutation (8) présente un bras d'actionnement (21) coopérant avec la première branche de ressort (18) de l'élément de ressort (16).

7. Mécanisme de commutation pas à pas selon l'une des revendications 1 à 6, **caractérisé en ce que** l'élément de ressort (16) exerce une force de rappel sur la roue de commutation (10), dans une position se trouvant entre les positions de commutation définies.

8. Mécanisme de commutation pas à pas selon l'une des revendications 1 à 7, **caractérisé en ce que** la troisième branche (20) de l'élément de ressort (16) est en contact avec une denture (9) de la roue de commutation (10) en formant un blocage anti-retour.

9. Mécanisme de commutation pas à pas selon la revendication 8, **caractérisé en ce que** pour l'actionnement de la roue de commutation (10) au moyen du poussoir de commutation (8), celui-ci est en contact avec la denture (9).

10. Mécanisme de commutation pas à pas selon l'une des revendications 1 à 9, **caractérisé en ce que** sont prévus plusieurs lieux de couplage (22) entre l'élément de ressort (16) et le poussoir de commutation (8), qui peuvent être sélectionnés alternativement.

11. Mécanisme de commutation pas à pas selon l'une des revendications 1 à 10, **caractérisé en ce que** l'élément de ressort (16) est réalisé en métal.

12. Mécanisme de commutation pas à pas selon l'une des revendications 1 à 11, **caractérisé en ce que** l'élément de ressort (16) présente une épaisseur (s) d'au moins 0,05 mm et au maximum de 0,5 mm.

13. Mécanisme de commutation pas à pas selon l'une des revendications 1 à 12, **caractérisé en ce que** l'élément de ressort (16) comprend un tronçon de branche (36) qui présente une configuration différente de celle d'un tronçon voisin des branches de ressort (18, 19, 20), et qui influence la courbe caractéristique de ressort.

14. Mécanisme de commutation pas à pas selon l'une des revendications 1 à 13, **caractérisé en ce que** le poussoir de commutation (8) présente un système de protection d'excès de rotation (35) coopérant avec la roue de commutation (10).
